# EUROPÄISCHE PATENTSCHRIFT

(11) **EP 3 740 361 B1**
(45) Veröffentlichungstag und Bekanntmachung des Hinweises auf die Patenterteilung: **03.11.2021**
(21) Anmeldenummer: 19700706.5
(22) Anmeldetag: 15.01.2019
(51) Int. Cl.: B28B 7/00, B28B 7/24

(54) **FORM, INSBESONDERE BETONFORM**
MOULD, IN PARTICULAR CONCRETE MOULD
MOULE, EN PARTICULIER MOULE À BÉTON

(30) Priorität: 19.01.2018 DE 102018101165
(43) Veröffentlichungstag der Anmeldung: 25.11.2020
(73) Patentinhaber: Rampf Formen GmbH, 89604 Allmendingen (DE)
(72) Erfinder: WÖRZ, Andreas, 89134 Blaustein (DE)
(74) Vertreter: Otten, Roth, Dobler & Partner mbB Patentanwälte
(86) Internationale Anmeldenummer: PCT/EP2019/050852
(87) Internationale Veröffentlichungsnummer: WO 2019/141640

(56) Entgegenhaltungen:
- EP-A1- 0 719 622
- GB-A- 2 282 775
- US-A- 6 007 321

## Beschreibung

Die Erfindung betrifft eine Form gemäß dem Oberbegriff des Anspruchs 1.

Aus der DE 42 37 788 A1 ist eine Form zur Herstellung von Formkörpern aus Beton in einer Formmaschine bekannt, wobei die Form einen Formrahmen und einen Formeinsatz umfasst, wobei in dem Formeinsatz wenigstens ein Formnest ausgebildet ist und wobei der Formeinsatz in einen Aufnahmeraum des Formrahmens aufgenommen ist.

Aus der US 6 007 321 A1 ist eine Betonproduktform gemäß dem Oberbegriff des Anspruchs 1 bekannt, die aus einem zentralen Element mit einer Anordnung von Formen zur Produktgestaltung gebildet ist, welche durch Seiten- und Endabschnitte begrenzt sind. Auf der Unterseite des Mittelelements montierte Stützschienen begrenzen die Durchbiegung des Mittelteils des Mittelelements, verbessern die Produktqualität und verringern den Formverschleiß.

Aus der GB 2 282 775 A ist eine Pflasterplattenform bekannt, welche einen Rahmen mit offener Oberseite und offenem Boden mit Seitenwänden und mit Mitteln, um eine abnehmbare Verbindung des Rahmens mit mindestens einem weiteren Rahmen desselben Form zu ermöglichen, umfasst, um zu ermöglichen, dass mehrere Pflastersteine gleichzeitig in situ nebeneinander gegossen werden. Der Rahmen hat Füße, um die Wände vom Boden fernzuhalten und das Formmaterial unter ihnen fließen zu lassen, um die unteren Bereiche der Platten miteinander zu verbinden.

Aus der EP 719 622 A1 ist eine Mehrkammerform zur maschinellen Herstellung von Formkörpern aus Beton bekannt, welche bezüglich ihrer oberen Sichtfläche nach unten versetzte Untergreifpartien und bezüglich ihrer unteren Auflagefläche nach oben versetzte Übergreifpartien reduzierter Höhe aufweisen, mit denen sie bei horizontaler Aneinanderreihung ineinander greifen und sich gegenseitig überdecken, wobei diese ein Formunterteil mit einem Formrahmen und wenigstens einem am Formrahmen horizontal verschiebbar geführten Schieber in Gestalt einer mit Fensteraussparungen Maske sowie ein Formoberteil mit mehreren Stempelgruppen umfassen, wobei zu verschiedenen Gruppen gehörende Stempel gegeneinander vertikal verschiebbar gelagert sind.

Da aktuell Formkörper aus Beton zunehmend mit kürzeren Taktzeiten gefertigt werden und zunehmend Formkörper aus Beton im Trend liegen, welche eine geringe Höhe aufweisen, ist es Aufgabe der Erfindung, eine Form vorzuschlagen, bei welcher eine Verbindung zwischen dem Formrahmen und dem Formeinsatz eine hohe Stabilität und Belastbarkeit aufweist und der Formrahmen und der Formeinsatz insbesondere eine geringe Bauhöhe aufweisen können.

Diese Aufgabe wird ausgehend von den Merkmalen des Oberbegriffs des Anspruchs 1 durch die kennzeichnenden Merkmale des Anspruchs 1 gelöst. In den Unteransprüchen sind vorteilhafte und zweckmäßige Weiterbildungen angegeben.

Bei der erfindungsgemäßen Form umfasst der Formrahmen einen Rahmenkörper und wenigsten zwei Zahnreihen, wobei zwei der Zahnreihen gegenüberliegend und jeweils zu dem Formeinsatz weisend an dem Rahmenkörper ausgebildet sind, wobei der Formeinsatz einen Einsatzkörper und wenigstens zwei Zahnreihen umfasst, wobei zwei der Zahnreihen gegenüberliegend und jeweils zu dem Formrahmen weisend an dem Einsatzkörper angeordnet sind, wobei an dem Einsatzkörper des Formeinsatzes zwischen Zähnen seiner Zahnreihen jeweils Rücksprünge ausgebildet sind, in welche Zähne der Zahnreihen des Rahmenkörpers im zusammengebauten Zustand der Form jeweils eingreifen und wobei an dem Rahmenkörper des Formrahmens zwischen den Zähnen seiner Zahnreihen jeweils Rücksprünge ausgebildet sind, in welche die Zähne der Zahnreihen des Einsatzkörpers im zusammengebauten Zustand der Form jeweils eingreifen. Durch eine derartige Anordnung der Zahnreihen belasten sich die Zähne nicht gegenseitig, so dass die Form grundsätzlich höheren Belastungen Stand halten kann. Weiterhin ist es möglich, dass die Zähne der sich gegenüberliegenden Zahnreihen nebeneinander angeordnet sind und hierdurch die Bauhöhe von Formrahmen und Formeinsatz niedrig gehalten werden kann.

Weiterhin ist es vorgesehen, dass entweder die Zähne wenigstens einer der Zahnreihen des Formeinsatzes und insbesondere aller Zahnreihen des Formeinsatzes mit dem Einsatzkörper derart lösbar verbunden sind und/oder dass die Zähne wenigstens einer der Zahnreihen des Formrahmens und insbesondere aller Zahnreihen des Formrahmens mit dem Rahmenkörper derart lösbar verbunden sind, dass der unverschiebbar in dem Formrahmen gehaltene Formeinsatz nach einer Demontage dieser Zähne aus dem Aufnahmeraum des Formeinsatzes herausnehmbar ist. Auf diese Weise lässt sich der Formeinsatz einfach in dem Formrahmen montieren und einfach aus dem Formrahmen demontieren, so dass sowohl an dem Formrahmen als auch an dem Formeinsatz Wartungsarbeiten bequem durchgeführt werden können oder bei einer Beschädigung des Formeinsatze oder des Formrahmens ein Austausch schnell vorgenommen werden kann.

Es ist auch vorgesehen, dass die Zähne von benachbarten Zahnreihen versetzt zueinander angeordnet sind und dass die diesen benachbarten Zahnreihen zugeordneten Rücksprünge versetzt zueinander angeordnet sind. Hierdurch ist es möglich, die Zähne und die Rücksprünge aller Zahnreihen auf einem gemeinsamen Niveau anzuordnen und eine übereinander liegende Anordnung von Zähnen zu vermeiden und so eine geringere Bauhöhe zu erreichen.

Es ist auch vorgesehen, jeden demontierbaren Zahn mit einem Sicherungsmittel auszustatten, mit welchem der Zahn an dem Rahmenkörper oder an dem Einsatzkörper fixiert ist, wobei das Sicherungsmittel insbesondere derart ausgebildet ist, dass es entweder einen an den Zahn angeformten Gewindestift und eine Mutter umfasst oder dass es eine durch eine Durchgangsbohrung steckbare Schraube umfasst oder dass es eine durch eine Durchgangsbohrung steckbare Schraube und eine Mutter umfasst. Durch derartige Sicherungen lassen sich die Zähne schnell und zuverlässig montieren und demontieren.

Weiterhin ist es vorgesehen,
- dass der Rahmenkörper des Formrahmens eine aus wenigstens einer Fläche gebildete Auflagefläche aufweist,
- dass der Einsatzkörper des Formeinsatzes eine aus wenigstens einer Fläche gebildete Auflagefläche aufweist und
- dass wenigstens einer der demontierbaren Zähne eine untere Kotaktfläche aufweist,
- wobei die Auflageflächen des Rahmenkörpers und des Einsatzkörpers auf einer gemeinsamen Ebene liegen und wobei
- entweder die Kontaktfläche des Zahns ebenfalls auf der gemeinsamen Ebene liegt
- oder die Kontaktfläche des Zahns beabstandet zu der gemeinsamen Ebene liegt, so dass zwischen der gemeinsamen Ebene und der Kontaktfläche des Zahns ein Hohlraum ausgebildet ist. Hierdurch ist in der ersten Variante eine vollflächige Abstützung der Zähne auf einer Produktionsunterlage möglich, durch welche insbesondere eine Schwingungsbelastung der Zähne niedrig gehalten werden kann. Hierdurch ist in der zweiten Variante eine Toleranz der Form gegenüber Verschmutzungen gewährleistet, welche sich im Bereich der Sicherungsmittel an den Zähnen ausbilden.

Es ist auch vorgesehen,
- dass wenigstens einer der demontierbaren Zähne eine obere Kontaktfläche aufweist,
- wobei der an dem Rahmenkörper für den demontierbaren Zahn ausgebildete Rücksprung eine Gegenkontaktfläche umfasst,
- wobei eine an dem Einsatzkörper für den demontierbaren Zahn ausgebildete Zahnaufnahme eine Gegenkontaktfläche umfasst und wobei
- entweder die Gegenkontaktfläche des Einsatzkörpers und die Gegenkontaktfläche des Rahmenkörpers eine stufenfreie Anlageebene für die obere Kontaktfläche für den demontierbaren Zahn bilden und die obere Kontaktfläche des demontierbaren Zahns in eine Rahmenkörperkontaktfläche und in eine Einsatzkörperkontaktfläche unterteilt ist und diese einen derartigen Niveauunterschied aufweisen, dass der Rahmenkörper und der Einsatzkörper bei montiertem Zahn miteinander verspannt sind
- oder die obere Kontaktfläche des demontierbaren Zahns als plane Kontaktfläche ausgebildet ist und die Gegenkontaktfläche des Einsatzkörpers und die Gegenkontaktfläche des Rahmenkörpers einen derartigen Niveauunterschied aufweisen, dass der Rahmenkörper und der Einsatzkörper bei montiertem Zahn miteinander verspannt sind. Durch eine derartige Konstruktion ist es möglich, den Formeinsatz und den Formrahmen miteinander zu verspannen und so einem ungewünschten Lösen, insbesondere von Schraubverbindungen vorzubeugen.

Weiterhin ist es vorgesehen, dass die Form Schneidmittel umfasst, wobei die Schneidmittel zwischen dem demontierbaren Zahn und dem Rahmenkörper und/oder dem Einsatzkörper angeordnet sind und insbesondere einteilig mit dem demontierbaren Zahn und/oder dem Rahmenkörper und/oder dem Einsatzkörper ausgebildet sind. Hierdurch wird durch einen zusätzlichen Formschluss im Produktionsbetrieb ein ungewünschtes Verschieben der Zähne bzw. des Einsatzkörpers gegenüber dem Rahmenkörper wirkungsvoller vermieden.

Es ist auch vorgesehen, dass der Formeinsatz oder der Formrahmen zur Aufnahme der Sicherungsmittel Gewindebohrungen oder Durchgangsbohrungen umfasst. Bei einer derartigen Konstruktion ist die Verwendung von kostengünstigen Standardbauteilen möglich.

Schließlich ist es vorgesehen, dass die an dem Einsatzkörper des Formeinsatzes zwischen Zähnen seiner Zahnreihen ausgebildeten Rücksprünge und die an dem Rahmenkörper des Formrahmens zwischen den Zähnen seiner Zahnreihen ausgebildeten Rücksprünge zu einer Formunterseite offen sind. Hierdurch ist ein äußerst einfacher Zusammenbau möglich, bei welchen die fest bzw. unlösbar mit dem Formeinsatz oder dem Formrahmen verbundenen Zahnreihen in einer eindimensionalen Bewegung in die zugehörigen Rücksprünge eingeschoben werden können und bei dem die lösbar mit dem Formeinsatz oder dem Formrahmen verbundenen Zahnreihen bzw. Zähne nachfolgend ebenfalls in jeweils eindimensionalen Bewegungen in die jeweils zugehörigen Rücksprünge eingesetzt und dann fixiert werden können.

Weitere Einzelheiten der Erfindung werden in der Zeichnung anhand von schematisch dargestellten Ausführungsbeispielen beschrieben.

Hierbei zeigt:
- Figur 1:: eine Teilansicht von unten auf einen Formrahmen einer ersten Ausführungsvariante einer Form;
- Figur 2:: eine Teilansicht von unten auf einen Formeinsatz der Form, von welcher in der Figur 1 der Formrahmen gezeigt ist;
- Figur 3:: einen Schnitt durch den in der Figur 1 gezeigten Formrahmen entlang der Schnittlinie III-III;
- Figur 4:: einen Schnitt durch den in der Figur 2 gezeigten Formrahmen entlang der Schnittlinie IV-IV;
- Figur 5:: einen Schnitt durch den Formrahmen der Form der ersten Ausführungsvariante im Bereich eines lösbar befestigten Zahns bei demontiertem Zahn;
- Figur 6:: einen Schnitt durch den Formrahmen und den Formeinsatz der Form der ersten Ausführungsvariante im Bereich eines lösbar befestigten Zahns bei demontiertem Zahn;
- Figur 7:: einen Schnitt durch den Formrahmen und den Formeinsatz der Form der ersten Ausführungsvariante im Bereich eines lösbar befestigten Zahns bei montiertem Zahn;
- Figur 8:: einen Schnitt durch den Formrahmen der Form der ersten Ausführungsvariante im Bereich eines Rücksprungs;
- Figur 9:: einen Schnitt durch den Formrahmen und den Formeinsatz der Form der ersten Ausführungsvariante im Bereich eines Rücksprungs des Formrahmens und eines Zahns des Formeinsatzes und
- Figur 10:: eine perspektivische Darstellung von Teilen einer zweiten Ausführungsvariante einer Form in Explosionsdarstellung.

In der Figur 1 ist eine Teilansicht von unten auf einen Formrahmen 51 einer ersten Ausführungsvariante einer Form 1 gezeigt.

In der Figur 2 ist eine Teilansicht von unten auf einen Formeinsatz 101 bzw. einen Einsatzkörper 101a des Formeinsatzes 101 der Form 1 gezeigt, von welcher in der Figur 1 der Formrahmen 51 zu sehen ist.

In der Figur 1 blickt der Betrachter auf eine Unterseite 52 des Formrahmens 51 und in der Figur 2 blickt der Betrachter auf eine Unterseite 102 des Formeinsatzes 101. Die beiden Unterseiten 52, 102 bilden eine Formunterseite 2 der Form 1.

Die Figur 3 zeigt einen Schnitt durch den in der Figur 1 gezeigten Formrahmen 51 entsprechend der Schnittlinie III-III. Im Schnitt weist die Unterseite 52 des Formrahmens 51 entsprechend der Lage, welche der Formrahmen 51 in der Figur 1 einnimmt, nach oben. Der Formrahmen 51 umfasst einen Rahmenkörper 51a und an diesem montierte Zähne 53a bis 53c und 54a, wobei die an einer Längsseite 55 des Formrahmens 51 bzw. des Rahmenkörpers 51a angeordneten Zähne 53a bis 53c eine erste Zahnreihe 53 bilden und wobei der an einer Querseite 56 des Formrahmens 51 angeordnete Zahn 54a Bestandteil einer zweiten Zahnreihe 54 ist. An einer der ersten Längsseite 55 gegenüber liegenden, nicht dargestellten zweiten Längsseite ist eine weitere Zahnreihe angeordnet. Weiterhin ist an einer der ersten Querseite 56 gegenüber liegenden, nicht dargestellten zweiten Querseite eine weitere Zahnreihe angeordnet. Zwischen den Zähnen 53a bis 53c bzw. 54a sind Rücksprünge 57a bis 57d und 58a, 58b ausgebildet.

Die Figur 4 zeigt einen Schnitt durch den in der Figur 2 gezeigten Formeinsatz 101 entsprechend einer Schnittlinie IV-IV. Im Schnitt weist die Unterseite 102 des Formeinsatzes 101 entsprechend der Lage, welche der Formeinsatz 101 in der Figur 2 einnimmt, nach oben. An dem Formeinsatz 101 sind Zähne 103a bis 103d und 104a bis 104c ausgebildet, wobei die an einer Längsseite 105 des Formeinsatzes 101 angeordneten Zähne 103a bis 103d eine erste Zahnreihe 103 bilden und wobei die an einer Querseite 106 des Formeinsatzes 101 angeordnete Zähne 104a bis 104c Bestandteil einer zweiten Zahnreihe 104 sind. An einer der ersten Längsseite 105 gegenüber liegenden, nicht dargestellten zweiten Längsseite ist eine weitere Zahnreihe angeordnet. Weiterhin ist an einer der ersten Querseite 106 gegenüber liegenden, nicht dargestellten zweiten Querseite eine weitere Zahnreihe angeordnet. Zwischen den Zähnen 103a bis 103d bzw. 104a bis 104c sind Rücksprünge 107a bis 107c und 108a, 108b ausgebildet. Der Formeinsatz 101 zeigt weiterhin nur teilweise mit Bezugszeichen bezeichnete Formnester 109, in welchen Formsteine aus Beton herstellbar sind, wenn die Form 1 zusammengebaut ist und mit ihrer Formunterseite 2 auf einer Produktionsunterlage aufliegt. Zur Herstellung der Formsteine werden die Formnester 109 dann mit flüssigen Beton befüllt. Dieser wird durch in die Formnester 109 eintauchende Stempel und durch über die Produktionsunterlagen eingeleitete Vibrationen geformt und verdichtet. Nachfolgend wird die Form von der Produktionsunterlage abgehoben, so dass die Formsteine auf der Produktionsunterlage liegen bleiben und abgeführt werden können.

Aus einer Zusammenschau der Figuren 1 und 2 bzw. der Figuren 3 und 4 ergibt sich, dass im zusammengebauten Zustand von Formrahmen 51 und Formeinsatz 101 die Zähne 53a bis 53c, 54a der Zahnreihen 53, 54 des Formrahmens 51 in die Rücksprünge 107a bis 107c, 108a, 108b des Formeinsatzes 101 und die Zähne 103a bis 103d, 104a bis 104c der Zahnreihen 103, 104 des Formeinsatzes 101 in die Rücksprünge 57a bis 57d, 58a, 58b des Formrahmens 51 greifen. Hierdurch ist der Formeinsatz 101 in dem Formrahmen 51 derart gehalten, dass der Formeinsatz 101 - bei Betrachtung der Figuren 1 und 2 - weder aus der Zeichnungsebene heraus noch in die Zeichnungsebene hinein relativ zu dem Formrahmen 51 bewegt werden kann. Selbstverständlich ist ein Einbau des in der Figur 2 gezeigten Formeinsatzes 101 in einen Aufnahmeraum 59 des in der Figur 1 gezeigten Formrahmens 51 nur dann möglich, wenn die Zähne 53a bis 53c und 54a von dem Formrahmen 51 abgenommen sind. Der Formeinsatz 101 wird zur Montage bezogen auf die Figuren 3 und 4 von oben in Pfeilrichtung z' in den Aufnahmeraum 59 des mit seiner Unterseite 52 nach oben weisenden Formrahmens 51 gesetzt. Der Formrahmen 51 liegt mit einer Oberseite 60 auf einer Unterlage U. Nach dem Einsetzen liegt der Formeinsatz 101 ebenfalls wieder mit einer Oberseite 110 auf dieser Unterlage U. Anschließend an das Einsetzen werden dann die Zähne 53a bis 53c, 54a des Formrahmens 51 mit dem Formrahmen 51 durch Sicherungsmittel 61, welche als Schrauben 62 ausgebildet sind, verschraubt. Hierzu weist jeder Zahn 53a bis 53c, 54a des Formrahmens 51 eine stufenförmige Durchgangsbohrung 63 auf und hierzu weist der Formrahmen 51 im Bereich jedes Zahnes 53a bis 53c, 54a eine Gewindebohrung 64 auf, in welche die Schraube 62 im vollständig montierten Zustand eingeschraubt ist. In dem vollständig montierten Zustand verhindern die Zähne 103a bis 103d, 104a bis 104c des Formeinsatzes 101 dann - bezogen auf die Figuren 3 und 4 -, dass der Formrahmen 51 von dem Formeinsatz 101 nach oben in Pfeilrichtung z abgehoben werden kann. Im vollständig montierten Zustand verhindern die Zähne 53a bis 53c, 54a des Formrahmens 51 dann - bezogen auf die Figuren 3 und 4 -, dass der Formeinsatz 101 von dem Formrahmen 51 nach oben in Pfeilrichtung z abgehoben werden kann. Hierdurch ist der Formeinsatz 101 dann starr mit dem Formrahmen 51 verbunden. Sowohl die Rücksprünge 57a bis 57d, 58a, 58b des Formrahmens 51 als auch die Rücksprünge 107a bis 107c, 108a, 108b des Formeinsatzes 101 sind zu der Formunterseite 2 offen. Zur Erläuterung ist in der Figur 2 der Zahn 53c eingezeichnet, so dass erkennbar ist wie der Zahn 53 in den Rücksprung 107c greift und auf dem Formeinsatz 101 aufliegt.

Anhand der Figuren 5 bis 9 ist das Zusammenwirken des Formrahmens 51 mit dem Formeinsatz 101 nochmals erläutert. Hierbei sind der Formrahmen 51 und der Formeinsatz 101 derart orientiert, dass diese mit ihren Unterseiten 52 bzw. 102 auf der Unterlage U aufliegen.

In den Figur 5 bis 9 sind diverse weitere Schnitte durch den Formrahmen 51 oder durch den Formrahmen 51 und den Formeinsatz 101 gezeigt, wobei in diesen Darstellungen der Formrahmen 51 bzw. der Formrahmen 51 und der Formeinsatz 101 in einer gegenüber den Schnittdarstellungen der Figuren 3 und 4 um 180° gewendeten Stellung gezeigt sind, in welcher der Formrahmen 51 mit seiner Unterseite 52 auf der Unterlage U aufliegt bzw. in welcher der Formrahmen 51 und der Formeinsatz 101 mit ihren Unterseiten 52 bzw. 102 auf der Unterlage U aufliegen.

In der Figur 5 ist bezogen auf die Figur 1 nochmals ein Schnitt entsprechend der Schnittlinie III-III durch den in der Figur 1 gezeigten Formrahmen 51 abgebildet, wobei der Zahn 53a in der Figur 5 nicht dargestellt ist.

In der Figur 6 ist in Analogie zu dem in der Figur 5 dargestellten Schnitt ein Schnitt durch die Form 1 bei in den Aufnahmeraum 59 des Formrahmens 51 eingesetztem Formeinsatz 101 gezeigt, wobei der Zahn 53a (siehe Figur 1) noch nicht an dem Formrahmen 51 montiert ist. An dem Formeinsatz 101 ist der Rücksprung 107a erkennbar, welcher sich zu der Unterseite 102 des Formeinsatzes 101 öffnet und in welchen der nicht dargestellte Zahn eingreifen kann.

Die Figur 7 zeigt dann die Darstellung der Figur 6, wobei nun der Zahn 53a mittels der Schraube 62 an dem Formrahmen 51 befestigt ist und in den Rücksprung 107a (siehe Figur 6) eingreift.

In der Figur 8 ist mit Bezug auf die Figur 5 ein weiterer Schnitt durch den Formrahmen 51 entsprechend der in der Figur 1 dargestellten Schnittlinie VIII-VIII gezeigt, welche im Bereich des Rücksprungs 57b des Formrahmens 51 verläuft. Der Rücksprung 57b öffnet sich nicht nur zu dem Formeinsatz 101 hin (siehe Figur 9), sondern öffnet sich auch an der Unterseite 52 des Formrahmens 51 zu der Unterlage U hin, so dass der Formeinsatz 101 von unten in die Pfeilrichtung z in den Aufnahmeraum 59 des Formrahmens 51 eingeschoben werden kann bzw. der Formrahmen 51 von oben in Pfeilrichtung z' auf dem Formeinsatz 101 aufgesetzt werden kann, bevor dann die Zähne 53a bis 53c, 54a mit dem Formrahmen 51 verschraubt werden.

In der Figur 9 ist in Analogie zu den Figuren 6 und 7 die Form 1 im Bereich des in der Figur 8 dargestellten Schnitts gezeigt, wobei nun der Formeinsatz 101 in dem Aufnahmeraum 59 der Formrahmens 1 aufgenommen ist. In dieser Darstellung ist erkennbar wie der Zahn 103b des Formeinsatzes 101 in den Rücksprung 57b eingreift.

Die Figur 10 zeigt schließlich eine zweite Ausführungsvariante einer Form 201. Die Form 201 ist in Explosionsansicht dargestellt, wobei die Form 201 einen Formrahmen 251 und einen Formeinsatz 301 umfasst und wobei der Formrahmen 251 gegenüber dem Formeinsatz 301 verdreht gezeigt ist, so dass eine Längsseite 255 der Formrahmens 251 und eine Längsseite 305 des Formeinsatzes 301 gut sichtbar sind. Ein Formnest 309 des Formeinsatzes 301 ist ebenfalls erkennbar. Wie durch die Pfeile A, B, C und D angedeutet liegen sich die Längsseite 255 und die Längsseite 305 im zusammengebauten Zustand der Form 201, in welchem der Formeinsatz 301 in einen Aufnahmeraum 259 des Formrahmens 251 eingesetzt ist, gegenüber.

Der Formrahmen 251 umfasst an seiner Längsseite 255 Zähne 253a und 253b sowie Rücksprünge 257a und 257b. Die Zähne 253a, 253b sind unlösbar mit einem Rahmenkörper 251a des Formrahmens 251 verbunden. Die Rücksprünge 257a und 257b sind an dem Rahmenkörper 251a ausgebildet und öffnen sich zu der Längsseite 255 und zu einer Unterseite 252 des Formrahmens 251. Nachdem der Rahmenkörper 251a den Aufnahmeraum ringartig umläuft und eine der Längsseite 255 des Formrahmens 251 gegenüberliegende, weitere, nicht dargestellte Längsseite des Formrahmens 251 vergleichbar zu der Längsseite 255 ausgebildet ist, symbolisieren die Pfeile A bis D nicht ein Zusammenschieben, sondern zeigen lediglich an, in welcher Weise der Formrahmen 251 und der Formeinsatz 301 im vollständig zusammengebauten Zustand der Form 201 zusammenwirken. Die Montage bzw. der Zusammenbau der Form 201 ist weiter unten im Text noch näher erläutert. Eine der Längsseite 305 des quaderartigen Formeinsatzes 301 gegenüberliegende, weitere, nicht dargestellte Längsseite des Formeinsatzes 301 ist vergleichbar zu der Längsseite 305 ausgebildet und wirkt entsprechend mit der nicht dargestellten Längsseite des Formrahmens 201 zusammen. Optional können - wie in der ersten Ausführungsvariante gezeigt - an einer oder an beiden Querseiten des Formrahmens und des Formeinsatzes Zahnreihen und Rücksprünge vorgesehen sein, so dass der Formreinsatz nicht nur an zwei gegenüberliegenden Seiten, sondern insgesamt an drei Seiten oder an vier Seiten formschlüssig in dem Formrahmen gehalten ist.

Zur Montage werden von einem Einsatzkörper 301a des Formeinsatzes 301 mit diesem verschraubbare Zähne 303a, 303b entfernt und wird der Einsatzkörper 301a von oben in Pfeilrichtung z' in den Aufnahmeraum 259 des Formrahmens 251 gesetzt, wobei hierbei die Längsseite 305 des Formeinsatzes 301 parallel zu der Längsseite 255 des Formrahmens 251 ausgerichtet ist. Beim Einsetzen werden die Zähne 253a, 253b dann von Rücksprüngen 307a, 307b, welche sich zu der Längsseite 305 und zu einer Unterseite 302 des Formeinsatzes 301 öffnen, aufgenommen. Anschließend werden von unten die Zähne 303a, 303b des Formeinsatzes 301 in die Rücksprünge 257a, 257b des Formrahmens 251 und in mit diesen korrespondierende Zahnaufnahmen 321a, 321b des Formeinsatzes 301, welche in dem Einsatzkörper 301a ausgebildet sind, eingesetzt. Die Zähne 303a, 303b sind im vollständig montierten Zustand mit dem Einsatzkörper 301a mit Schrauben 312 verschraubt, welche von unten in Pfeilrichtung z jeweils in eine Durchgangsbohrung 313 der Zähne 303a, 303b eingesetzt sind und in Gewindebohrungen 314 eingeschraubt sind, welche in dem Einsatzkörper 301a ausgebildet sind. Entsprechend liegen sich dann im vollständig montierten Zustand der Form 201 eine Zahnreihe 253 des Formrahmens 251 und eine Zahnreihe 303 des Formeinsatzes 301 versetzt gegenüber.

Gemäß einer Ausführungsvariante ist es auch vorgesehen, dass die Zahnaufnahmen 321a, 321b und die Rücksprünge 307a, 307b direkt ineinander übergehen und die in der Figur 10 gezeigten Trennstege 322 entfallen. Bei einer derartigen Ausführung kann es auch vorgesehen sein, dass die Zähne des Formeinsatzes und die Zähne des Formrahmens derart dimensioniert sind, dass diese im vollständig montierten Zustand der Form seitlich aneinander anliegen.

### Bezugszeichenliste:

- 1: Form
- 2: Formunterseite

- 51: Formrahmen
- 51a: Rahmenkörper
- 52: Unterseite
- 53: Zahnreihe
- 53a - 53c: Zahn
- 54: Zahnreihe
- 54a: Zahn
- 55: Längsseite
- 56: Querseite
- 57a - 57d: Rücksprung
- 58a, 58b: Rücksprung
- 59: Aufnahmeraum
- 60: Oberseite
- 61: Sicherungsmittel
- 62: Schraube
- 63: Durchgangsbohrung
- 64: Gewindebohrung

- 101: Formeinsatz
- 101a: Einsatzkörper
- 102: Unterseite
- 103: Zahnreihe
- 103a - 103d: Zahn
- 104: Zahnreihe
- 104a - 104c: Zahn
- 105: Längsseite
- 106: Querseite
- 107a - 107c: Rücksprung
- 108a, 108b: Rücksprung
- 109: Formnest
- 110: Oberseite

- 201: Form
- 251: Formrahmen
- 251a: Rahmenkörper
- 253: Zahnreihe
- 253a, 253b: Zahn
- 255: Längsseite
- 257a, 257b: Rücksprung
- 259: Aufnahmeraum

- 301: Formeinsatz
- 301a: Einsatzkörper
- 303: Zahnreihe
- 305: Längsseite
- 309: Formnest
- 303a, 303b: Zahn
- 307a, 307b: Rücksprung
- 312: Schraube
- 313: Durchgangsbohrung
- 314: Gewindebohrung
- 321a, 321b: Zahnaufnahme

- z, z': Pfeilrichtung
- A-D: Pfeil

## Patentansprüche

1. Form (1; 201), insbesondere Betonform zur Herstellung von Formkörpern aus Beton in einer Formmaschine umfassend
- einen Formrahmen (51; 251) und einen Formeinsatz (101; 301),
- wobei in dem Formeinsatz (101; 301) wenigstens ein Formnest (109; 309) ausgebildet ist,
- wobei der Formeinsatz (101; 301) in einen Aufnahmeraum (59; 259) des Formrahmens (51; 251) aufgenommen ist,
- wobei der Formeinsatz (101; 301) einen Einsatzkörper (101a; 301a) und wenigstens zwei Zahnreihen (103, 104; 303) umfasst, wobei zwei der Zahnreihen (103, 104; 303) gegenüberliegend und jeweils zu dem Formrahmen (51; 251) weisend an dem Einsatzkörper (101a; 301a) angeordnet sind, **dadurch gekennzeichnet,**
- **dass** der Formrahmen (51; 251) einen Rahmenkörper (51a; 251a) und wenigsten zwei Zahnreihen (53, 54; 253) umfasst, wobei zwei der Zahnreihen (53, 54; 253) gegenüberliegend und jeweils zu dem Formeinsatz (101; 301) weisend an dem Rahmenkörper (51a; 251a) ausgebildet sind,
- **dass** an dem Einsatzkörper (101a; 301a) des Formeinsatzes (101; 301) zwischen Zähnen (103a - 103d, 104a - 104c; 303a, 303b) seiner Zahnreihen (103, 104; 303) jeweils Rücksprünge (107a - 107c, 108a, 108b; 307a, 307b) ausgebildet sind, in welche Zähne (53a - 53c, 54; 253a, 253b) der Zahnreihen (53, 54; 253) des Rahmenkörpers (51a; 251a) im zusammengebauten Zustand der Form (1; 201) jeweils eingreifen und
- **dass** an dem Rahmenkörper (51a; 251a) des Formrahmens (51; 251) zwischen den Zähnen (53a - 53c; 54; 253a, 253b) seiner Zahnreihen (53, 54; 253) jeweils Rücksprünge (57a - 57d, 58a, 58b; 257a, 257b) ausgebildet sind, in welche die Zähne (103a - 103d, 104a - 104c; 303a, 303b) der Zahnreihen (103, 104; 303) des Einsatzkörpers (101a; 301a) im zusammengebauten Zustand der Form (1; 201) jeweils eingreifen.

2. Form nach Anspruch 1, **dadurch gekennzeichnet, dass** entweder die Zähne (103a - 103d, 104a - 104c; 303a, 303b) wenigstens einer der Zahnreihen (103, 104; 303) des Formeinsatzes (101; 301) und insbesondere aller Zahnreihen (103, 104; 303) des Formeinsatzes (101; 301) mit dem Einsatzkörper (101a; 301a) derart lösbar verbunden sind und/oder dass die Zähne (53a - 53c; 54; 253a, 253b) wenigstens einer der Zahnreihen (53, 54; 253) des Formrahmens (51; 251) und insbesondere aller Zahnreihen (53, 54; 253) des Formrahmens (51; 251) mit dem Rahmenkörper (51a; 251a) derart lösbar verbunden sind, dass der unverschiebbar in dem Formrahmen (51; 251) gehaltene Formeinsatz (101; 301) nach einer Demontage dieser Zähne (103a - 103d, 104a - 104c; 303a, 303b; 53a - 53c; 54; 253a, 253b) aus dem Aufnahmeraum (59; 259) des Formeinsatzes (101; 301) herausnehmbar ist.

3. Form nach wenigstens einem der vorhergehenden Ansprüche, **dadurch gekennzeichnet, dass** die Zähne (103a - 103d, 104a - 104c; 303a, 303b; 53a - 53c; 54; 253a, 253b) von benachbarten Zahnreihen (53, 103; 54, 104; 253, 303) versetzt zueinander angeordnet sind und dass die diesen benachbarten Zahnreihen zugeordneten Rücksprünge (57a - 57d; 58a, 58b; 107a - 107c; 108a, 108b; 257a, 257b; 307a, 307b) versetzt zueinander angeordnet sind.

4. Form nach Anspruch 2 oder 3, **dadurch gekennzeichnet, dass** jeder demontierbare Zahn (53a - 53c; 54; 303a, 303b) ein Sicherungsmittel (61) umfasst, mit welchem der Zahn (53a - 53c; 54; 303a, 303b) an dem Rahmenkörper (51a; 251a) oder an dem Einsatzkörper (101a; 301a) fixiert ist, wobei das Sicherungsmittel (61) insbesondere derart ausgebildet ist, dass es entweder einen an den Zahn (53a - 53c; 54; 303a, 303b) angeformten Gewindestift und eine Mutter umfasst oder dass es eine durch eine Durchgangsbohrung (63; 313) steckbare Schraube (62; 312) umfasst oder dass es eine durch eine Durchgangsbohrung steckbare Schraube und eine Mutter umfasst.

5. Form nach Anspruch 2, **dadurch gekennzeichnet,**
- **dass** der Rahmenkörper (51a; 251a) des Formrahmens (51; 251) eine aus wenigstens einer Fläche gebildete Auflagefläche aufweist,
- **dass** der Einsatzkörper (101a; 301a) des Formeinsatzes (101; 301) eine aus wenigstens einer Fläche gebildete Auflagefläche aufweist und
- **dass** wenigstens einer der demontierbaren Zähne (53a - 53c; 54; 303a, 303b) eine untere Kontaktfläche aufweist,
- wobei die Auflageflächen des Rahmenkörpers (51a; 251a) und des Einsatzkörpers (101a; 301a) auf einer gemeinsamen Ebene liegen und wobei
- entweder die Kontaktfläche des Zahns (53a - 53c; 54; 303a, 303b) ebenfalls auf der gemeinsamen Ebene liegt
- oder die Kontaktfläche des Zahns (53a - 53c; 54; 303a, 303b) beabstandet zu der gemeinsamen Ebene liegt, so dass zwischen der gemeinsamen Ebene und der Kontaktfläche des Zahns (53a - 53c; 54; 303a, 303b) ein Hohlraum ausgebildet ist.

6. Form nach Anspruch 2, **dadurch gekennzeichnet,**
- **dass** wenigstens einer der demontierbaren Zähne (53a - 53c; 54; 303a, 303b) eine obere Kontaktfläche aufweist,
- wobei der an dem Rahmenkörper (51a; 251a) für den demontierbaren Zahn (53a - 53c; 54; 303a, 303b) ausgebildete Rücksprung (257a, 527b) eine Gegenkontaktfläche umfasst,
- wobei eine an dem Einsatzkörper (101a; 301a) für den demontierbaren Zahn (53a - 53c; 54; 303a, 303b) ausgebildete Zahnaufnahme (321a, 321b) eine Gegenkontaktfläche umfasst und wobei
- entweder die Gegenkontaktfläche des Einsatzkörpers (101a; 301a) und die Gegenkontaktfläche des Rahmenkörpers (51a; 251a) eine stufenfreie Anlageebene für die obere Kontaktfläche des demontierbaren Zahns (53a - 53c; 54; 303a, 303b) bilden und die obere Kontaktfläche des demontierbaren Zahns (53a - 53c; 54; 303a, 303b) in eine Rahmenkörperkontaktfläche und in eine Einsatzkörperkontaktfläche unterteilt ist und diese einen derartigen Niveauunterschied aufweisen, dass der Rahmenkörper (51a; 251a) und der Einsatzkörper (101a; 301a) bei montiertem Zahn (53a - 53c; 54; 303a, 303b) miteinander verspannt sind
- oder die obere Kontaktfläche des demontierbaren Zahns (53a - 53c; 54; 303a, 303b) als plane Kontaktfläche ausgebildet ist und die Gegenkontaktfläche des Einsatzkörpers (101a; 301a) und die Gegenkontaktfläche des Rahmenkörpers (51a; 251a) einen derartigen Niveauunterschied aufweisen, dass der Rahmenkörper (51a; 251a) und der Einsatzkörper (101a; 301a) bei montiertem Zahn (53a - 53c; 54; 303a, 303b) miteinander verspannt sind.

7. Form nach wenigstens einem der vorhergehenden Ansprüche, **dadurch gekennzeichnet, dass** die Form (1; 201) Schneidmittel umfasst, wobei die Schneidmittel zwischen dem demontierbaren Zahn (53a - 53c; 54; 303a, 303b) und dem Rahmenkörper (51a; 251a) und/oder dem Einsatzkörper (101a; 301a) angeordnet sind und insbesondere einteilig mit dem demontierbaren Zahn (53a - 53c; 54; 303a, 303b) und/oder dem Rahmenkörper (51a; 251a) und/oder dem Einsatzkörper (101a; 301a) ausgebildet sind.

8. Form nach Anspruch 4, **dadurch gekennzeichnet, dass** der Formeinsatz (101; 301) oder der Formrahmen (51; 251) zur Aufnahme der Sicherungsmittel (61) Gewindebohrungen (64; 314) oder Durchgangsbohrungen umfasst.

9. Form nach wenigstens einem der vorhergehenden Ansprüche, **dadurch gekennzeichnet, dass** die an dem Einsatzkörper (101a; 301a) des Formeinsatzes (101; 301) zwischen Zähnen (103a - 103d; 104a, 104c; 303a, 303b) seiner Zahnreihen (103, 104; 303) ausgebildeten Rücksprünge (107a -107c, 108a, 108a; 307a, 307b) und die an dem Rahmenkörper (51a; 251a) des Formrahmens (51; 251) zwischen den Zähnen (53a - 53c, 54a; 253a, 253b) seiner Zahnreihen (53, 54; 253) ausgebildeten Rücksprünge (57a - 57d, 58a, 58d; 257a, 257b) zu einer Formunterseite (2) offen sind.

## Claims

1. Mold (1; 201), in particular concrete mold for producing molded bodies from concrete in a molding machine comprising
- a mold frame (51; 251) and a mold insert (101; 301),
- wherein at least one mold cavity (109; 309) is formed in the mold insert (101; 301),
- wherein the mold insert (101; 301) is received into a receiving space (59; 259) of the mold frame (51; 251),
- wherein the mold insert (101; 301) comprises an insert body (101a; 301a) and at least two rows of teeth (103, 104; 303), wherein two of the rows of teeth (103, 104; 303) are arranged on the insert body (101a; 301a) opposite one another and in each case facing the mold frame (51; 251),
**characterized**
- **in that** the mold frame (51; 251) comprises a frame body (51a; 251a) and at least two rows of teeth (53, 54; 253), wherein two of the rows of teeth (53, 54; 253) are formed on the frame body (51a; 251a) opposite one another and in each case facing the mold insert (101; 301),
- **in that** recesses (107a - 107c, 108a, 108b; 307a, 307b) are each formed on the insert body (101a; 301a) of the mold insert (101; 301) between teeth (103a - 103d, 104a - 104c; 303a, 303b) of its rows of teeth (103, 104; 303), in which recesses teeth (53a - 53c, 54; 253a, 253b) of the rows of teeth (53, 54; 253) of the frame body (51a; 251a) in each case engage in the assembled state of the mold (1; 201), and
- **in that** recesses (57a - 57d, 58a, 58b; 257a, 257b) are in each case formed on the frame body (51a; 251a) of the mold frame (51; 251) between the teeth (53a - 53c; 54; 253a, 253b) of its rows of teeth (53, 54; 253), in which recesses the teeth (103a - 103d, 104a - 104c; 303a, 303b) of the rows of teeth (103, 104; 303) of the insert body (101a; 301a) in each case engage in the assembled state of the mold (1; 201).

2. Mold according to Claim 1, **characterized in that** either the teeth (103a - 103d, 104a - 104c; 303a, 303b) of at least one of the rows of teeth (103, 104; 303) of the mold insert (101; 301) and in particular all of the rows of teeth (103, 104; 303) of the mold insert (101; 301) are releasably connected to the insert body (101a; 301a) in such a manner, and/or **in that** the teeth (53a - 53c; 54; 253a, 253b) of at least one of the rows of teeth (53, 54; 253) of the mold frame (51; 251) and in particular all of the rows of teeth (53, 54; 253) of the mold frame (51; 251) are releasably connected to the frame body (51a; 251a), in such a manner that the mold insert (101; 301) which is held nondisplaceably in the mold frame (51; 251) can be taken out of the receiving space (59; 259) of the mold insert (101; 301) after removal of said teeth (103a - 103d, 104a - 104c; 303a, 303b; 53a - 53c; 54; 253a, 253b).

3. Mold according to at least one of the preceding claims, **characterized in that** the teeth (103a - 103d, 104a - 104c; 303a, 303b; 53a - 53c; 54; 253a, 253b) of adjacent rows of teeth (53, 103; 54, 104; 253, 303) are arranged offset with respect to one another, and **in that** the recesses (57a - 57d; 58a, 58b; 107a - 107c; 108a, 108b; 257a, 257b; 307a, 307b) assigned to said adjacent rows of teeth are arranged offset with respect to one another.

4. Mold according to Claim 2 or 3, **characterized in that** each removable tooth (53a - 53c; 54; 303a, 303b) comprises a securing means (61) with which the tooth (53a - 53c; 54; 303a, 303b) is fixed on the frame body (51a; 251a) or on the insert body (101a; 301a), wherein the securing means (61) is designed in particular in such a manner that it either comprises a threaded pin, which is integrally formed on the tooth (53a - 53c; 54; 303a, 303b), and a nut or that it comprises a screw (62; 312) which can be inserted through a through bore (63; 313) or that it comprises a screw, which can be inserted through a through bore, and a nut.

5. Mold according to Claim 2, **characterized**
- **in that** the frame body (51a; 251a) of the mold frame (51; 251) has a supporting surface formed from at least one surface,
- **in that** the insert body (101a; 301a) of the mold insert (101; 301) has a supporting surface formed from at least one surface, and
- **in that** at least one of the removable teeth (53a - 53c; 54; 303a, 303b) has a lower contact surface,
- wherein the supporting surfaces of the frame body (51a; 251a) and of the insert body (101a; 301a) lie on a common plane, and wherein
- either the contact surface of the tooth (53a - 53c; 54; 303a, 303b) likewise lies on the common plane
- or the contact surface of the tooth (53a - 53c; 54; 303a, 303b) lies spaced apart from the common plane, and therefore a cavity is formed between the common plane and the contact surface of the tooth (53a - 53c; 54; 303a, 303b).

6. Mold according to Claim 2, **characterized**
- **in that** at least one of the removable teeth (53a - 53c; 54; 303a, 303b) has an upper contact surface,
- wherein the recess (257a, 527b) formed on the frame body (51a; 251a) for the removable tooth (53a - 53c; 54; 303a, 303b) comprises a mating contact surface,
- wherein a tooth receptacle (321a, 321b) formed on the insert body (101a; 301a) for the removable tooth (53a - 53c; 54; 303a, 303b) comprises a mating contact surface and wherein
- either the mating contact surface of the insert body (101a; 301a) and the mating contact surface of the frame body (51a; 251a) form a step-free bearing plane for the upper contact surface of the removable tooth (53a - 53c; 54; 303a, 303b) and the upper contact surface of the removable tooth (53a - 53c; 54; 303a, 303b) is divided into a frame-body contact surface and into an insert-body contact surface and these have such a difference in levels that the frame body (51a; 251a) and the insert body (101a; 301a) are braced together when the tooth (53a - 53c; 54; 303a, 303b) is fitted,
- or the upper contact surface of the removable tooth (53a - 53c; 54; 303a, 303b) is designed as a flat contact surface and the mating contact surface of the insert body (101a; 301a) and the mating contact surface of the frame body (51a; 251a) have such a difference in levels that the frame body (51a; 251a) and the insert body (101a; 301a) are braced together when the tooth (53a - 53c; 54; 303a, 303b) is fitted.

7. Mold according to at least one of the preceding claims, **characterized in that** the mold (1; 201) comprises cutting means, wherein the cutting means are arranged between the removable tooth (53a - 53c; 54; 303a, 303b) and the frame body (51a; 251a) and/or the insert body (101a; 301a) and are formed in particular integrally with the removable tooth (53a - 53c; 54; 303a, 303b) and/or the frame body (51a; 251a) and/or the insert body (101a; 301a).

8. Mold according to Claim 4, **characterized in that** the mold insert (101; 301) or the mold frame (51; 251) comprises threaded bores (64; 314) or through bores for receiving the securing means (61).

9. Mold according to at least one of the preceding claims, **characterized in that** the recesses (107a -107c, 108a, 108a; 307a, 307b) which are formed on the insert body (101a; 301a) of the mold insert (101; 301) between teeth (103a - 103d; 104a, 104c; 303a, 303b) of its rows of teeth (103, 104; 303) and the recesses (57a - 57d, 58a, 58d; 257a, 257b) which are formed on the frame body (51a; 251a) of the mold frame (51; 251) between the teeth (53a - 53c, 54a; 253a, 253b) of its rows of teeth (53, 54; 253) are open to a lower side (2) of the mold.

## Revendications

1. Moule (1 ; 201), notamment moule à béton pour la fabrication de corps moulés en béton dans une machine de moulage, comprenant
- un cadre de moule (51 ; 251) et un insert de moule (101 ; 301),
- au moins une cavité de moule (109; 309) étant formée dans l'insert de moule (101 ; 301),
- l'insert de moule (101 ; 301) étant logé dans une chambre de logement (59 ; 259) du cadre de moule (51 ; 251),
- l'insert de moule (101 ; 301) comprenant un corps d'insert (101a ; 301a) et au moins deux rangées de dents (103, 104 ; 303), deux des rangées de dents (103, 104 ; 303) étant agencées sur le corps d'insert (101a ; 301a) en vis-à-vis et respectivement dirigées vers le cadre de moule (51 ; 251),
**caractérisé en ce que**
- le cadre de moule (51 ; 251) comprend un corps de cadre (51a ; 251a) et au moins deux rangées de dents (53, 54 ; 253), deux des rangées de dents (53, 54 ; 253) étant formées sur le corps de cadre (51a ; 251a) en vis-à-vis et respectivement dirigées vers l'insert de moule (101 ; 301),
- des retraits (107a - 107c, 108a, 108b; 307a, 307b) étant formés respectivement sur le corps d'insert (101a; 301a) de l'insert de moule (101 ; 301) entre des dents (103a - 103d, 104a - 104c ; 303a, 303b) de ses rangées de dents (103, 104 ; 303), dans lesquels des dents (53a - 53c, 54 ; 253a, 253b) des rangées de dents (53, 54 ; 253) du corps de cadre (51a; 251a) pénètrent respectivement à l'état assemblé du moule (1 ; 201), et
- des retraits (57a - 57d, 58a, 58b; 257a, 257b) étant formés respectivement sur le corps de cadre (51a ; 251a) du cadre de moule (51 ; 251) entre les dents (53a - 53c, 54 ; 253a, 253b) de ses rangées de dents (53, 54 ; 253), dans lesquels les dents (103a - 103d, 104a - 104c ; 303a, 303b) des rangées de dents (103, 104; 303) du corps d'insert (101a ; 301a) pénètrent respectivement à l'état assemblé du moule (1 ; 201).

2. Moule selon la revendication 1, **caractérisé en ce que** les dents (103a - 103d, 104a - 104c ; 303a, 303b) d'au moins une des rangées de dents (103, 104 ; 303) de l'insert de moule (101 ; 301) et notamment de toutes les rangées de dents (103, 104 ; 303) de l'insert de moule (101 ; 301) sont reliées de manière détachable au corps d'insert (101a; 301a) et/ou **en ce que** les dents (53a - 53c; 54; 253a, 253b) d'au moins une des rangées de dents (53, 54 ; 253) du cadre de moule (51 ; 251) et notamment de toutes les rangées de dents (53, 54 ; 253) du cadre de moule (51 ; 251) sont reliées de manière détachable au corps de cadre (51a ; 251a), de telle sorte que l'insert de moule (101 ; 301) maintenu sans possibilité de déplacement dans le cadre de moule (51 ; 251) peut, après un démontage de ces dents (103a - 103d, 104a - 104c ; 303a, 303b; 53a - 53c ; 54 ; 253a, 253b), être sorti de la chambre de réception (59 ; 259) de l'insert de moule (101 ; 301).

3. Moule selon au moins l'une quelconque des revendications précédentes, **caractérisé en ce que** les dents (103a - 103d, 104a - 104c ; 303a, 303b ; 53a - 53c; 54 ; 253a, 253b) de rangées de dents voisines (53, 103; 54, 104; 253, 303) sont agencées en décalage les unes des autres et **en ce que** les retraits (57a - 57d; 58a, 58b; 107a - 107c ; 108a, 108b ; 257a, 257b; 307a, 307b) associés à ces rangées de dents voisines sont agencés en décalage les uns des autres.

4. Moule selon la revendication 2 ou 3, **caractérisé en ce que** chaque dent démontable (53a - 53c; 54 ; 303a, 303b) comprend un moyen d'assujettissement (61), avec lequel la dent (53a - 53c ; 54 ; 303a, 303b) est fixée au corps de cadre (51a; 251a) ou au corps d'insert (101a ; 301a), le moyen d'assujettissement (61) étant notamment configuré de telle sorte que soit il comprend une tige filetée formée sur la dent (53a - 53c ; 54 ; 303a, 303b) et un écrou, soit il comprend une vis (62; 312) enfichable à travers un alésage traversant (63; 313), soit il comprend une vis enfichable à travers un alésage traversant et un écrou.

5. Moule selon la revendication 2, **caractérisé en ce que**
- le corps de cadre (51a ; 251a) du cadre de moule (51 ; 251) comprend une surface d'appui formée par au moins une surface,
- le corps d'insert (101a ; 301a) de l'insert de moule (101 ; 301) comprend une surface d'appui formée par au moins une surface, et
- au moins une des dents démontables (53a - 53c ; 54 ; 303a, 303b) comprend une surface de contact inférieure,
- les surfaces d'appui du corps de cadre (51a ; 251a) et du corps d'insert (101a ; 301a) étant situées sur un plan commun, et
- soit la surface de contact de la dent (53a - 53c ; 54 ; 303a, 303b) étant également située sur le plan commun,
- soit la surface de contact de la dent (53a - 53c ; 54 ; 303a, 303b) étant espacée du plan commun de telle sorte qu'un espace creux est formé entre le plan commun et la surface de contact de la dent (53a - 53c ; 54 ; 303a, 303b).

6. Moule selon la revendication 2, **caractérisé en ce que**
- au moins une des dents démontables (53a - 53c ; 54; 303a, 303b) comprend une surface de contact supérieure,
- le retrait (257a, 527b) formé sur le corps de cadre (51a ; 251a) pour la dent démontable (53a - 53c ; 54; 303a, 303b) comprenant une surface de contact complémentaire,
- un logement de dent (321a, 321b) formé sur le corps d'insert (101a ; 301a) pour la dent démontable (53a - 53c ; 54 ; 303a, 303b) comprenant une surface de contact complémentaire, et
- soit la surface de contact complémentaire du corps d'insert (101a ; 301a) et la surface de contact complémentaire du corps de cadre (51a ; 251a) formant un plan d'application dépourvu de gradin pour la surface de contact supérieure de la dent démontable (53a - 53c ; 54 ; 303a, 303b) et la surface de contact supérieure de la dent démontable (53a - 53c ; 54 ; 303a, 303b) étant divisée en une surface de contact de corps de cadre et une surface de contact de corps d'insert, et celles-ci présentant une différence de niveau telle que le corps de cadre (51a ; 251a) et le corps d'insert (101a ; 301a) sont serrés l'un avec l'autre lorsque la dent (53a - 53c ; 54 ; 303a, 303b) est montée,
- soit la surface de contact supérieure de la dent démontable (53a - 53c; 54; 303a, 303b) étant configurée sous la forme d'une surface de contact plane, et la surface de contact complémentaire du corps d'insert (101 a ; 301a) et la surface de contact complémentaire du corps de cadre (51a; 251a) présentant une différence de niveau telle que le corps de cadre (51a; 251a) et le corps d'insert (101a ; 301a) sont serrés l'un avec l'autre lorsque la dent (53a - 53c ; 54 ; 303a, 303b) est montée.

7. Moule selon au moins l'une quelconque des revendications précédentes, **caractérisé en ce que** le moule (1 ; 201) comprend des moyens de découpe, les moyens de découpe étant agencés entre la dent démontable (53a - 53c ; 54 ; 303a, 303b) et le corps de cadre (51a; 251a) et/ou le corps d'insert (101a ; 301a), et étant notamment configurés d'un seul tenant avec la dent démontable (53a - 53c ; 54 ; 303a, 303b) et/ou le corps de cadre (51a; 251a) et/ou le corps d'insert (101a ; 301a).

8. Moule selon la revendication 4, **caractérisé en ce que** l' insert de moule (101 ; 301) ou le cadre de moule (51 ; 251) comprend des alésages filetés (64 ; 314) ou des alésages traversants pour le logement des moyens d' assujettissement(61) .

9. Moule selon au moins l'une quelconque des revendications précédentes, **caractérisé en ce que** les retraits (107a - 107c, 108a, 108a ; 307a, 307b) formés sur le corps d'insert (101a ; 301a) de l'insert de moule (101 ; 301) entre des dents (103a - 103d ; 104a, 104c ; 303a, 303b) de ses rangées de dents (103, 104 ; 303) et les retraits (57a - 57d, 58a, 58d ; 257a, 257b) formés sur le corps de cadre (51a ; 251a) du cadre de moule (51; 251) entre les dents (53a - 53c, 54a ; 253a, 253b) de ses rangées de dents (53, 54 ; 253) sont ouverts vers un côté inférieur de moule (2).
